# EUROPÄISCHE PATENTANMELDUNG

(11) **EP 2 784 398 A2**
(43) Veröffentlichungstag der Anmeldung: **01.10.2014**
(21) Anmeldenummer: 14002361.5
(22) Anmeldetag: 09.07.2014
(51) Int. Cl.: F24C 15/02

(54) **Gargerät mit Türantrieb und berührungslosem Detektor**

(71) Anmelder: V-Zug AG, 6301 Zug (CH)
(72) Erfinder: Keller, Roy, 8804 Au (CH)
(74) Vertreter: Sutter, Kurt

(57) **Zusammenfassung**

Ein Gargerät, wie z.B. ein Backofen, ist mit einem berührungslosten Detektor (6) ausgestattet, mit welchem ein Türantrieb (4) aktiviert werden kann, der die Benutzertüre (3) des Geräts automatisch öffnet. Als Detektor (6) kann beispielsweise ein optischer, akustischer, kapazitiver oder induktiver Detektor vorgesehen sein. Vorteilhaft ist der Detektor (6) so ausgestaltet, dass er ein Backblech (7) oder einen Gitterrost vor dem Gargerät erkennt.

## Beschreibung

### Gebiet der Erfindung

Die Erfindung betrifft einen Backofen mit einer Benutzertüre, welche einen geschlossenen Zustand sowie einen geöffneten Zustand besitzt.

### Hintergrund

Haushalt-Backöfen weisen normalerweise an der Vorderseite eine Benutzertüre auf, die einen geschlossenen Zustand besitzt, in welchem sie den Garraum vollständig verschliesst, sowie einen vollständig geöffneten Zustand, in welchem sie maximal geöffnet ist und den Garraum freigibt.

Wenn der Benutzer ein Backblech oder einen Gitterrost in den Backofen einführen möchte, muss er zuerst die Benutzertüre öffnen. Hierzu muss er das Backblech bzw. den Gitterrost abstellen.

DE 102009026659 beschreibt ein Haushaltgerät, unter anderem einen Backofen, welcher mit einer Betätigungsvorrichtung versehen ist, um die Benutzertüre einen Spalt weit zu öffnen. Die Betätigungsvorrichtung kann unter anderem als berührungsloser Schalter ausgestaltet sein. Wird der Schalter betätigt, so öffnet sich die Türe einen Spalt weit, so dass eine Griffeinrichtung an der Schmalseite der Türe zugänglich wird. Auch wenn diese Lösung unter anderem für Backöfen angepriesen wird, ist sie aufgrund der inhärenten Verbrennungsgefahr für solche Geräte nicht sehr gut geeignet.

### Darstellung der Erfindung

Es stellt sich die Aufgabe, ein Gargerät bereitzustellen, bei welchem die Benutzung gegenüber bekannten Geräten vereinfacht wird.

Diese Aufgabe wird vom Gargerät gemäss Anspruch 1 gelöst. Demgemäss besitzt das Gargerät einen Türantrieb zum automatischen Überführen der Türe vom geschlossenen in den vollständig geöffneten Zustand, sowie einen berührungslosen Detektor zum Aktivieren des Türantriebs. Das Gerät ist so ausgestaltet, dass der Türantrieb beim Betätigen des Detektors die geschlossene Türe vollständig öffnet.

Bei einem derart ausgestalteten Gargerät kann der Benutzer die Türe öffnen, ohne dass er seine Hände benötigt. Beispielsweise braucht er im oben erwähnten Fall das Backblech oder den Gitterrost nicht abzulegen, um sodann die Türe zu öffnen.

Vorteilhaft ist der Detektor so gestaltet, dass er in der Lage ist, ein sich vor der Benutzertüre befindliches Behältnis für Gargut, insbesondere ein Backblech, oder einen sich vor der Benutzertüre befindlichen Gitterrost zu detektieren. Auf diese Weise ist es die detektierte Anwesenheit des Behältnisses bzw. des Gitterrosts, welche zur Türöffnung führt.

Für die Ausgestaltung des Detektors gibt es verschiedene vorteilhafte Varianten, welche einzeln oder in beliebigen Kombinationen eingesetzt werden können:
- Der Detektor kann einen kapazitiven Sensor aufweisen, mit welchem ein elektrisch leitfähiger Gegenstand, insbesondere das Backblech bzw. der Gitterrost, vor der Benutzertüre detektierbar ist.
- Der Detektor kann einen induktiven Sensor aufweisen, d.h. einen Sensor mit einer Spule sowie einer Messschaltung, wobei mit der Messschaltung ein von der komplexen Impedanz der Spule abhängiges Signal gemessen werden kann. Wiederum ist der Sensor vorteilhaft so ausgestaltet, dass er in der Lage ist, eine durch das Backblech bzw. den Gitterrost bewirkte Änderung der Spulenimpedanz zu detektieren.

- Der Detektor kann einen optischen Sensor aufweisen, mit welchem ein Objekt vor der Benutzertüre erkennbar ist. In diesem Fall kann der Sensor ein passiver oder aktiver optischer Sensor sein. Ein passiver optischer Sensor ist ein Detektor ohne eigene Lichtquelle, welcher das Objekt vor der Türe im Umgebungslicht erkennt. Ein aktiver optischer Sensor ist ein Detektor mit eigener Lichtquelle, welcher Licht von der Lichtquelle misst, das durch das Objekt beeinflusst wird, z.B. wie bei einer Lichtschranke.
- Der Detektor kann auch einen akustischen Sensor aufweisen, der akustische Befehle (z.B. Sprachbefehle oder andere akustische Signale) detektiert.
- Der Detektor kann auch einen Radiosender und -empfänger aufweisen, mit welchem eine Oszillatorschaltung vor der Benutzertüre detektierbar ist. Diese Oszillatorschaltung kann beispielsweise im Backblech oder Grillrost oder z.B. in einem Handschuh oder Topflappen integriert sein.

Weiter kann das Gargerät eine Lichtquelle zum Beleuchten eines Bodenbereichs vor dem Gargerät aufweisen, sowie einen optischen Sensor zum Detektieren eines Benutzers im Bodenbereich. Der beleuchtete Bodenbereich zeigt dem Benutzer an, wo er z.B. hintreten muss, damit sich die Türe öffnet.

Das Gargerät kann auch eine Schnittstelle zur Verbindung mit einem tragbaren Kommunikationsgerät, insbesondere einem tragbaren Telefon aufweisen. In diesem Falle ist das Gargerät dazu ausgestaltet, den Türantrieb auf einen Befehl vom Kommunikationsgerät zu öffnen.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 einen schematischen Schnitt durch ein Gargerät,
Fig. 2 einen kapazitiven Sensor,
Fig. 3 einen induktiven Sensor,
Fig. 4 einen optischen Sensor mit Kamera,
Fig. 5 einen aktiven optischen Sensor,
Fig. 6 einen akustischen Sensor mit Mikrophon,
Fig. 7 einen aktiven akustischen Sensor,
Fig. 8 einen Sensor mit Radiosender und -empfänger,
Fig. 9 ein Gerät mit Mitteln zum Beleuchten eines Bereichs des Bodens und
Fig. 10 eine Ausführung mit einer Schnittstelle zu einem tragbaren Kommunikationsgerät.

### Wege zur Ausführung der Erfindung

### Definitionen

Begriffe der Art "vor" oder "hinter" sind im vorliegenden Kontext aus Sicht des Benutzers zu verstehen. Beispielsweise befindet sich die Benutzertüre (im geschlossenen Zustand) vor dem Garraum bzw. der Garraum befindet sich hinter der Benutzertüre, und der Benutzer selbst steht vor der Benutzertüre.

Ein optischer Detektor ist ein Detektor, welcher in der Lage ist, Licht im nahen Infrarot, im Sichtbaren oder im Ultraviolett zu verarbeiten, d.h. in einem Spektralbereich zwischen 2 µm und 200 nm.

### Grundaufbau

Fig. 1 zeigt ein Gargerät 1, bei welchem es sich insbesondere um einen Backofen, ein Dampfgargerät oder einen Mikrowellenofen oder eine Kombination von mindestens zwei dieser Gerätetypen handelt. Das Gerät besitzt einen Garraum 2 zur Aufnahme der zu garenden Speisen. Der Garraum 2 ist nach vorne von einer Benutzertüre 3 abgeschlossen. Die Benutzertüre 3 besitzt einen (in Fig. 1 mit durchgezogenen Linien dargestellten) vollständig geschlossenen Zustand, in welchem sie den Garraum 2 abschliesst. Weiter besitzt sie einen (in Fig. 1 mit gepunkteten Linien dargestellten) vollständig geöffneten Zustand, in welchem sie den Garraum 2 freigibt. Bei den meisten Geräten ist die Benutzertüre zu diesem Zweck um eine horizontale Schwenkachse im Bereich ihrer Unterkante schwenkbar. Im geschlossenen Zustand ist die Türe vertikal angeordnet, im vollständig geöffneten Zustand horizontal.

Um die Türe 3 zu öffnen, besitzt das Gerät einen elektrisch betriebenen Türantrieb 4.

Eine Steuerung 5 steuert das Gerät. Die Steuerung 5 kontrolliert in bekannter Weise die Gar- und Backfunktionen des Geräts, aber auch die im Folgenden näher beschriebene automatische Öffnung der Türe 3.

Die Steuerung 5 ist mit einem berührungslosen Detektor 6 verbunden, dessen Aufgabe es ist, ein Signal zum Aktivieren des Türantriebs 4 zu erzeugen.

Wie eingangs erwähnt, kann der Detektor 6 in verschiedener Weise ausgestaltet sein. Grundsätzlich dient er aber dazu, den Wunsch des Benutzers nach einer Öffnung der Türe zu erkennen. Im Folgenden werden mehrere Varianten zur Ausgestaltung des Detektors 6 näher beschrieben.

Der Garraum 2 ist dazu geeignet, das Gargut beispielsweise auf einem Backblech 7 oder einem Gitterost aufzunehmen. Im Folgenden wird der Einfachheit halber immer von einem Backblech gesprochen, damit kann jedoch auch ein anderes, in den Garraum einführbares Behältnis für Gargut oder ein Gitterrost gemeint sein.

### Detektion eines Backblechs

In einer Ausführung kann der Detektor 6 dazu ausgestaltet sein, ein Backblech 7 oder ein anderes Behältnis für das Gargut zu erkennen, wenn sich dieses in einem vorgegebenen Bereich vor dem Gargerät befindet. Sobald ein solches Backblech erkannt wird und das Gerät in Betrieb ist, wird die Türe 3 geöffnet. Dadurch öffnet sich die Türe automatisch, wenn sich der Benutzer dem Gargerät mit einem Backblech in der Hand nähert.

Zum Erkennen des Backblechs 7 gibt es verschiedene Möglichkeiten. So kann der Detektor 6 einen kapazitiven oder induktiven Sensor aufweisen, mit welchem das Backblech 7 detektiert werden kann. Er kann auch einen optischen Sensor aufweisen, z.B. eine Kamera, um das Backblech zu erkennen.

Im Folgenden werden solche und andere Varianten des Detektors 6 näher beschrieben.

### Kapazitiver Sensor

Wie erwähnt, kann der Detektor 6 einen kapazitiven Sensor aufweisen. Ein solcher Sensor ist grundsätzlich dazu geeignet, leitende Gegenstände vor dem Gargerät zu erkennen, wie z.B. das erwähnte Backblech 7 oder auch den Benutzer selbst oder andere Objekte.

Hierzu ist im Bereich der Vorderseite des Geräts mindestens eine Elektrode angeordnet.

Wird nur eine Elektrode verwendet, so besitzt der Detektor 6 eine Schaltung zur Messung der Kapazität der Elektrode gegen Masse. Wenn ein leitfähiger Gegenstand in den Bereich vor dem Gargerät eintritt, ändert sich diese Kapazität, was durch die Messung detektiert werden kann.

Werden zwei Elektroden verwendet, so kann der Detektor 6 auch eine Schaltung zur Messung der Kapazität zwischen den Elektroden aufweisen. Auch diese ändert sich, wenn ein leitfähiger Gegenstand in den Bereich vor dem Gargerät eintritt.

In beiden Fällen beträgt die Reichweite der Messung in der Regel wenige Zentimeter. Um die Türöffnung zu bewirken, hält der Benutzer das Backblech z.B. vor die Bedienelemente des Geräts, in deren Bereich der kapazitive Sensor angeordnet ist. Dadurch löst er die Türöffnung aus.

Fig. 2 zeigt einen entsprechenden Sensor mit zwei Elektroden 10, 11, welche an einer Messschaltung 12 angeschlossen ist. Bei der Messschaltung 12 handelt es sich z.B. um einen Oszillator, dessen Frequenz von der Kapazität zwischen den Elektroden 10, 11 abhängt. Die Elektroden 10, 11 können z.B. hinter der nicht leitenden Vorderwand 13 des Gerätes angeordnet sein.

### Induktiver Sensor

Weiter kann der Detektor 6 einen induktiven Sensor aufweisen. Ein solcher Sensor ist ebenfalls dazu geeignet, leitfähige Gegenstände vor dem Gargerät zu detektieren.

Als induktiver Sensor wird im Bereich der Vorderseite des Geräts mindestens eine elektrische Spule angeordnet, welche so ausgerichtet ist, dass das von der Spule bei Stromfluss erzeugte magnetische Feld sich in den Bereich vor dem Gargerät erstreckt und den Messbereich definiert.

Tritt nun ein leitendes Objekt in den Messbereich, so ändert sich die Impedanz (Real- und/oder Imaginärteil) der Spule. Der Detektor ist mit einer Schaltung ausgerüstet, die ein von der Impedanz abhängiges Signal erzeugt, wodurch die Anwesenheit des Objekts detektiert werden kann.

Fig. 3 zeigt einen entsprechenden Sensor mit einer Spule 15, welche hinter der Vorderwand 13 angeordnet ist. Die Spule 15 ist mit einer Messschaltung 16 verbunden. Hierbei kann es sich z.B. wiederum um einen Oszillator handeln, dessen Frequenz von der Impedanz der Spule 15 abhängt.

### Optischer Sensor

Der Detektor 6 kann auch einen optischen Sensor aufweisen.

Fig. 4 zeigt eine Ausführung eines passiven optischen Sensors mit einer Kamera 18. Diese Kamera ist auf einen Messbereich ausgerichtet, in welchem ein Objekt, insbesondere ein Backblech oder der Benutzer, detektiert werden soll. Wiederum kann die Kamera 18 hinter der (in diesem Falle transparenten) Vorderwand 13 des Geräts angeordnet sein.

Die Bilder von der Kamera werden einer Bilderkennungsschaltung 19 zugeführt, welche dazu in der Lage ist, das Objekt z.B. aufgrund seiner Form zu erkennen.

Eine weitere Ausführung eines optischen Sensors, in diesem Falle eines aktiven optischen Sensors, ist in Fig. 5 dargestellt. Diese Ausführung besitzt eine Lichtquelle 20 sowie einen Lichtdetektor 21, welche hinter der für das Licht der Lichtquelle 20 transparenten Vorderwand 13 des Geräts angeordnet sind. Die Lichtquelle 20 und der Lichtdetektor 21 sind mit einer Auswerteschaltung 22 verbunden.

Die Auswerteschaltung 22 kann in einer Ausführung z.B. kurze Strompulse erzeugen, mit denen die Lichtquelle 20 zum Aussenden von Lichtpulsen angeregt wird. Mit dem Lichtdetektor 21 wird sodann gemessen, wie viel Licht der Lichtpulse zurückgeworfen wird. Stellt die Auswerteschaltung 22 fest, dass die Menge des zurückgeworfenen Lichts ansteigt, schliesst sie, dass ein Objekt, z.B. ein Backblech 7, in den Messbereich eingetreten ist, worauf die Benutzertüre 3 des Geräts geöffnet wird.

Durch die Verwendung einer Lichtquelle 20, insbesondere einer gepulsten Lichtquelle, wird die Messung unabhängig von Umgebungslicht.

### Akustischer Sensor

Fig. 6 zeigt eine erste Ausführung eines akustischen Sensors mit einem Mikrophon 25 und einer mit dem Mikrophon verbundenen Befehlserkennung 26.

Das Mikrophon 25 kann wiederum hinter der Vorderwand 13 angeordnet sein, vorzugsweise hinter einem perforierten Bereich derselben. Die Befehlserkennung 26 dient dazu, mindestens einen akustischen Befehl zu erkennen, welcher dem Öffnen der Türe 3 zugeordnet ist. Bei diesem Befehl kann es sich um ein bestimmtes Wort oder eine Wortkombination handeln (z.B. "Türe öffnen"). Es kann sich aber auch um eine andere Art von Geräusch handeln, insbesondere um ein solches, welches der Benutzer ohne weitere Hilfsmittel und ohne Zuhilfenahme seiner Hände erzeugen kann, z.B. ein Pfeifen oder Schnalzen. Vorteilhaft ist die Befehlserkennung 26 vom Benutzer programmierbar, so dass der Benutzer selbst einen gewünschten akustischen Befehl zum Öffnen der Türe festlegen kann.

Fig. 7 zeigt eine weitere Ausführung eines akustischen Sensors, in diesem Falle eines aktiven akustischen Sensors. Diese Ausführung besitzt einen Ultraschall-Signalgeber 28, mit welchen Ultraschallpulse ausgeschickt werden, sowie einen Ultraschall-Empfänger 29, mit welchem zurückgeworfene Impulse detektiert werden. Weiter ist eine Auswerteschaltung 30 vorgesehen.

Ähnlich wie der aktive optische Sensor gemäss Fig. 5 basiert diese Lösung darauf, dass die Signale vom Ultraschall-Signalgeber 28 von einem Objekt 7 zurückgeworfen und vom Ultraschall-Empfänger 29 detektiert werden. Aus der Laufzeit der Signale kann darüber hinaus der Abstand des Objekts vom Gerät abgeschätzt werden.

Die Auswerteschaltung 30 ist z.B. dazu ausgelegt, Änderungen im reflektierten Signal zu erkennen und daraus z.B. abzuleiten, ob sich ein Objekt dem Gerät nähert, in welchem Falle die Türe geöffnet wird.

### Radiosender und -empfänger

In der Ausführung nach Fig. 8 besitzt der Detektor einen Radiosender und -empfänger 33. Dieser sendet ein Radiosignal aus, mit welchem eine Oszillatorschaltung 34 vor der Benutzertüre angeregt werden kann, falls diese Schaltung auf die Frequenz des Radiosenders und -empfängers 33 abgestimmt ist. Die Oszillatorschaltung 34 sendet ihrerseits ein Signal aus, welches vom Radiosender und - empfänger 33 detektiert werden kann.

Bei der Oszillatorschaltung 34 kann es sich in einer einfachen Ausführung um einen passiven RC-Schwingkreis handeln, wie er beispielsweise von Diebstahlsicherungen bekannt ist. Die Oszillatorschaltung 34 kann jedoch z.B. auch als RFID-Tag ausgestaltet sein, das einen Speicherbaustein 35 aufweist, der eine Kennung enthält, die als Antwort auf das empfangene Signal zurückgesendet wird, so dass eine Erkennung mit höherer Zuverlässigkeit oder eine Unterscheidung unterschiedlicher Gegenstände möglich wird.

Die Oszillatorschaltung 34 kann z.B. im Backblech integriert sein. Sie kann jedoch auch an anderen Gegenständen angeordnet werden, wie z.B. an einem Handschuh oder an einem Topflappen.

### Beleuchtung des Bodenbereichs

Fig. 9 zeigt eine Ausführung des Gargeräts 1 in eingebautem Zustand. Das Gerät befindet sich in gewissem festem Abstand vom Boden 38 der Küche. Das Gerät besitzt in dieser Ausführung eine Lichtquelle 39 zum Erzeugen von sichtbarem Licht. Die Lichtquelle 39 ist so ausgestaltet, dass sie einen Bodenbereich 40 vor dem Gargerät beleuchtet und dort eine sichtbare optische Markierung erzeugt. Dadurch wird dem Benutzer angezeigt, wo er sich hinstellen soll, damit die Türe geöffnet wird.

Weiter besitzt das Gerät einen Sensor, der dazu ausgestaltet ist, den Benutzer zu detektieren, wenn er sich im Bodenbereich 40 hinstellt. Dabei kann es sich um einen der oben erwähnten Sensoren handeln. Besonders Vorteil ist die Verwendung des aktiven optischen Sensors gemäss Fig. 5, weil in diesem Fall die Lichtquelle 39 von Fig. 9 die Rolle der Lichtquelle 20 von Fig. 5 übernehmen kann, d.h. der Lichtdetektor 21 ist dazu ausgestaltet, Licht von der Lichtquelle 39, das reflektiert worden ist, aufzufangen.

Als Lichtquelle 39 kann z.B. eine Laserlichtquelle verwendet werden, welche einen Punkt oder ein Muster im Bodenbereich 40 erzeugt. Es kann jedoch auch eine andere Art von Lichtquelle, allenfalls kombiniert mit einer geeigneten Projektor-Optik, eingesetzt werden.

Die Lichtquelle 39 ist vorzugsweise justierbar, so dass sie an die Höhe des Geräts 1 über dem Boden 38 angepasst werden kann.

### Schnittstelle zu Kommunikationsgerät

In der Ausführung nach Fig. 10 besitzt der Detektor 6 eine Schnittstelle 45 zu einem tragbaren Kommunikationsgerät 46, insbesondere einem Smartphone, welches der Benutzer auf sich tragen kann. Beispielsweise kann es sich hierbei um eine Bluetooth-Schnittstelle oder eine Wi-Fi-Schnittstelle handeln. Eine Applikation im Kommunikationsgerät 46 kommuniziert mit der Schnittstelle 45 des Gargeräts und gibt dieser den Befehl, die Benutzertüre zu öffnen. Dies kann z.B. dann geschehen, wenn der Benutzer über die Applikation einen bestimmten Befehl eingibt.

### Bemerkungen

Wie erwähnt, ist das Gerät vorteilhaft so ausgestaltet, dass eine Türöffnung nur bei eingeschaltetem, aktivem Gerät automatisch stattfindet. Ansonsten muss die Türöffnung manuell erfolgen.

Das Schliessen der Türe erfolgt vorzugsweise immer manuell. Denkbar ist jedoch auch, dass das Schliessen der Türe automatisch erfolgt, z.B. wenn mit dem Detektor 6 erkannt wird, dass sich der Benutzer vom Gerät entfernt.

Das Gerät kann auch dazu ausgestaltet sein, zusätzlich zum Backblech andere Bauteile zum Einsetzen in den Garraum zu detektieren, wie z.B. einen sich vor dem Gerät befindlichen Grillspiess. Wenn das Gerät ein solches Bauteil detektiert, öffnet sich die Türe automatisch.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Gargerät, insbesondere Backofen, mit einer Benutzertüre (3), welche einen geschlossenen Zustand sowie einen vollständig geöffneten Zustand besitzt,
**dadurch gekennzeichnet, dass** der Backofen einen Türantrieb (4) zum automatischen Überführen der Türe vom geschlossenen in den vollständig geöffneten Zustand sowie einen berührungslosen Detektor (6) zum Aktivieren des Türantriebs (4) aufweist, derart, dass der Türantrieb (4) bei Betätigen des Detektor (6) die geschlossene Benutzertüre (3) vollständig öffnet.

2. Gargerät nach Anspruch 1, wobei der Detektor (6) dazu ausgestaltet ist, ein sich vor der Benutzertüre (3) befindliches Behältnis für Gargut, insbesondere ein Backblech, oder einen sich vor der Benutzertüre (3) befindlichen Gitterrost zu detektieren.

3. Gargerät nach einem der vorangehenden Ansprüche, wobei der Detektor (6) einen kapazitiven Sensor (10 - 12) aufweist, mit welchem ein elektrisch leitfähiger Gegenstand vor der Benutzertüre (3) berührungslos detektierbar ist.

4. Gargerät nach einem der vorangehenden Ansprüche, wobei der Detektor (6) einen induktiven Sensor (15, 16) aufweist.

5. Gargerät nach einem der vorangehenden Ansprüche, wobei der Detektor (6) einen optischen Sensor (18 - 22), insbesondere einen passiven optischen Sensor oder einen aktiven optischen Sensor, aufweist.

6. Gargerät nach Anspruch 5, wobei der Detektor (6) eine Kamera (18) und eine Bildverarbeitung (19) zum Verarbeiten von Bildern von der Kamera (18) aufweist.

7. Gargerät nach einem der vorangehenden Ansprüche, wobei der Detektor (6) einen akustischen Sensor (25, 26; 28 - 30) aufweist.

8. Gargerät nach Anspruch 7, wobei der Detektor (6) ein Mikrofon (25) und eine Befehlserkennung (26) zum Erkennen von vom Benutzer erzeugter akustischer Befehle aufweist.

9. Gargerät nach einem der vorangehenden Ansprüche, wobei der Detektor (6) einen Radiosender und - empfänger (33) aufweist, mit welchen eine Oszillatorschaltung (34) vor der Benutzertüre (3) detektierbar ist.

10. Gargerät nach einem der vorangehenden Ansprüche, wobei das Gargerät eine Lichtquelle (39) zum Beleuchten eines Bodenbereichs (40) vor dem Gargerät aufweist, sowie einen Sensor zum Detektieren eines Benutzers im Bodenbereich.

11. Gargerät nach einem der vorangehenden Ansprüche, wobei das Gargerät eine Schnittstelle (45) zur Verbindung mit einem tragbaren Kommunikationsgerät aufweist und dazu ausgestaltet ist, den Türantrieb (4) auf einen Befehl vom Kommunikationsgerät zu öffnen.
